# EUROPÄISCHE PATENTANMELDUNG

(11) **EP 0 830 834 A2**
(43) Veröffentlichungstag der Anmeldung: **25.03.1998**
(21) Anmeldenummer: 97116274.8
(22) Anmeldetag: 18.09.1997
(51) Int. Cl.: A47L 11/40, A47L 11/24, E01H 1/05

(54) **Kehrband, insbesondere für eine Kehrband-Umlenkrollen-Anordnung**

(30) Priorität: 19.09.1996 DE 19638427
(71) Anmelder: Hefter Maschinenbau, 83209 Prien am Chiemsee (DE)
(72) Erfinder: Hefter, Christian, 83209 Prien (DE)
(74) Vertreter: Flach, Dieter Rolf Paul, Dipl.-Phys.

(57) **Zusammenfassung**

Ein verbessertes Kehrband, insbesondere für Kehrband-Umlenkrollen-Anordnung zeichnet sich durch Abstandshalterelemente (26) aus, die bevorzugt aus Borstenhalterelementen (27) bestehen. Diese Abstands- oder Borstenhalterelemente (26, 27) sind mit einer vor- und einer nachlaufenden Anlagefläche (51, 52) versehen, die mit einem benachbarten Abstandshalterelement (26) unter Kontakt wechselwirken und sich dabei selbst stabilisieren. Dadurch wird einer Ausbauch- und Torsionsbewegung der einzelnen Abstandshalterelemente (26) entgegengewirkt, so daß eine bevorzugte Ausrichtung der Borsten in jeder Arbeitssituation aufrecht erhalten werden kann.

## Beschreibung

Die Erfindung betrifft ein Kehrband, insbesondere für eine Kehrband-Umlenkrollen-Anordnung nach dem Oberbegriff des Anspruches 1.

Derartige Kehrbänder werden bei Kehraggregaten eingesetzt, wie sie beispielsweise aus der WO92/21275 bekannt sind.

Bei diesem aus dieser Vorveröffentlichung bekannten Kehraggregat sind zwei als Kehrbänder ausgebildete Endlosstränge vorgesehen, die jeweils um vier Umlenkrollen umlaufen. Drei dieser Umlenkrollen liegen innerhalb, die vierte außerhalb des Kehrbandes. Ferner ist eine Einrichtung vorgesehen, mit der die so gebildete Kehrband-Umlenkrollen-Anordung von einer einwärtsgeschwenkten in eine auswärtsgeschwenkte Lage verstellbar ist, um den Arbeits- und Kehrbereich zu vergrößern.

Die Kehrbänder können dabei aus einem flexiblen, dehnfesten Bandmaterial oder aus gegliederten, kettenartig miteinander verbundenen Elementen bestehen, an denen die Borsten angebracht und/oder gehalten sind.

Bei dem aus der vorstehend genannten Vorveröffentlichung bekannten Kehraggregat ist dabei das Kehrband zwischen den vorgesehenen Umlenkrollen in einem vorlaufenden Bereich längs einer in Draufsicht konvex gekrümmten Leitfläche in einem teilkreisförmigen Bereich geführt und abgestützt.

Ein Kehrband mit einem borstenbesetzten umlaufenden Endlosstrang ist auch aus der EP 0 424 229 A1 bekannt geworden, bei welcher die Borsten fast horizontal von dem Kehrband wegragen und lediglich mit geringer Neigungskomponente auf den Boden zu verlaufen.

Es hat sich aber nunmehr gezeigt, daß mit derartigen Kehrbändern der Reinigungsprozeß nicht immer zufriedenstellend ausgeführt werden kann. Dies gilt insbesondere bei jenen Einsatzfällen, bei denen eine Kehrband-Umlenk-Anordnung und damit das Kehrband selbst nicht in fest definierter Höhenlage über die Kehrmaschine gehalten wird, sondern zur Erzielung einer verbesserten Kehrwirkung um eine Achse verschwenkbar an einer Kehrvorrichtung angebracht ist.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Im erfindungsgemäßen Kehrband werden zahlreiche Vorteile erzielt.

Erfindungsgemäß ist es nunmehr möglich, auch vergleichsweise lange und vergleichsweise weiche Borsten zu verwenden, ohne daß dabei die Gefahr besteht, daß diese Borsten insbesondere bei höherem Arbeitstempo sich gegen die Fahrtrichtung umlegen und ihre Funktion verlieren.

Erfindungsgemäß ist dazu nunmehr vorgesehen, daß ausgehend von einem an sich bekannten endlos umlaufenden Basisträger (beispielsweise in Form eines flexiblen dehnfesten Bandmaterials oder in Form einer Gelenkkette) Abstandshalter- und/oder Borstenhalterelemente in Umlaufsrichtung ausgebildet oder angebracht sind. Diese Abstandshalter- oder Borstenhalterelemente weisen in Umlaufrichtung vor- und nachlaufende Anlageflächen oder -abschnitte auf, die mit den Anlageflächen oder -abschnitten eines benachbarten Borstenhalterelementes in dem zwischen zwei Umlenkrollen definierten Kehrbereich zumindest in einem Teilflächenbereich unter Anlage zueinander stehen. Dadurch wird dem Basisträger in Form des Bandmaterials oder der Gliederkette eine gegenüber herkömmlichen Lösungen deutlich höhere Steifigkeit verliehen, wodurch sowohl ein Ausbauchen des Kehrbandes zwischen den zumindest beiden Umlenkrollen in Fahrtrichtung nach hinten verhindert als auch eine Verdrehbewegung in Längsrichtung des Basisbandes insoweit vermieden oder verringert wird, damit die Kehrborsten sich nicht mehr entgegen der Fahrtrichtung des Kehraggregates nach hinten umlegen können.

Die Abstandshalterelemente weisen einen Abstand zwischen ihren gegenüberliegenden Anlageflächen oder -abschnitten auf, der der Abstandsfolge dieser Abstandshalterelemente am Basisträger entspricht. Als besonders günstig und praktikabel erweist sich dabei, die Abstandshalterelemente gleichzeitig als Borstenhalterelemente zu gestalten.

In einer besonders bevorzugten Ausführungsform der Erfindung sind an den Anlageabschnitten der Abstandshalter- oder Borstenhalterelemente Selbstzentriereinrichtungen vorgesehen, worüber die Abstandshalter- oder Borstenhalterelemente in dem Bereich zwischen den zumindest beiden Umlenkrollen in fester Anlage zueinander gehalten werden.

Als besonders günstig haben sich Zentriervorrichtungen erwiesen, die zumindest in einer Teilhöhe Keil- oder Prismenform aufweisen.

Zur Stabilisierung der in Wirkung tretenden Anlageflächen bzw. der Selbstzentriereinrichtungen sind diese bezogen auf die Umlaufebene des Basisträgers vorzugsweise außenliegend vorgesehen. Im Falle eines Basisträgers aus flexiblem Bandmaterial wird die Umlaufebene durch das Bandmaterial selbst gebildet. Im Falle einer Gelenkkette wird die Umlaufebene durch die Verbindungsebene durch die Gelenkverbindungen hindurch definiert.

Obgleich als Basisträger das erwähnte endlos umlaufende Bandmaterial in Frage kommt, wird bevorzugt ein Basisträger in Form einer Gelenkkette verwendet.

An einer derartigen Gelenkkette können die einzelnen Borstenhalterelemente aufgesetzt, beispielsweise festgeklippst werden. Möglich ist aber auch, daß die Borstenhalterelemente selbst als Gelenkketten-Glieder ausgebildet sind, die über scharnierähnliche Gelenkverbindungen miteinander gelenkig verbindbar sind.

Die Borstenhalterelemente bestehen bevorzugt aus Kunststoff. Die scharnierartige Verbindung wird bevorzugt unter Verwendung von Stahlbolzen hergestellt.

Die so ausgebildeten Borstenhalterelemente eignen sich insbesondere auch im Zusammenspiel mit einem in Form eines Zahnrades oder Kettenrades ausgebildeten Antriebsrades, um die so gebildete Gelenkkette und damit das Kehrband anzutreiben.

Die Erfindung wird nachfolgend anhand von Zeichnungen für mehrere Ausführungsbeispiele erörtert. Dabei zeigen im einzelnen:
- Figur 1 :: eine schematische Draufsicht auf ein Kehraggregat mit eingefahrener Kehrband-Umlenkrollen-Anordnung;
- Figur 2 :: eine schematische auszugsweise Draufsicht auf die Darstellung gemäß Figur 1 bei teilweise weggelassener Gehäuseabdeckung bei seitlich ausgefahrener Kehrband-Umlenkrollen-Anordnung;
- Figur 3 :: eine schematische stirnseitige Ansicht des in Figur 1 und 2 in Draufsicht wiedergegebenen Kehrbandes;
- Figur 4 :: eine rückwärtige Ansicht mehrerer gelenkig miteinander verbundener Borstenhalter unter Ausbildung einer Gliederkette (ohne Darstellung der unten vorstehenden Borsten);
- Figur 5 :: eine von der gegenüberliegenden Seite wiedergegebene perspektivische Darstellung der auszugsweise in Figur 3 wiedergegebenen Gliederkette mit unten vorstehenden Borsten;
- Figur 6 :: eine auszugsweise Draufsicht auf eine Gliederkette, an welcher einzelne Borstenhalterelemente aufklippsbar sind;
- Figur 7 :: eine entsprechende Horizontalseitenansicht auf die in Figur 5 wiedergegebene Gliederkette mit drei aufgeklippsten Borstenhalterelementen;
- Figuren 8 und 9 :: ein zu Figur 5 und 6 leicht abgewandeltes Ausführungsbeispiel;
- Figuren 10 und 11 :: ein nochmals abgewandeltes Ausführungsbeispiel mit einem Bandmaterial als Basisträger;
- Figur 12 :: eine schematische Draufsicht auf ein abgewandeltes Ausführungsbeispiel einer Gliederkette;
- Figur 13 :: eine schematische perspektivische Darstellung eines Abstands- oder Borstenhalterelementes entsprechend dem Ausführungsbeispiel nach Figur 12;
- Figur 14 :: eine Draufsicht auf das Abstands- oder Borstenhalterelement gemäß Figur 13; und
- Figur 15 :: eine frontseitige Ansicht des Abstandshalterelementes gemäß Figur 13.

In Figur 1 ist in schematischer Draufsicht ein Kehraggregat 1 gezeigt, wie es beispielsweise frontseitig an einer Bodenreinigungsmaschine anbaubar ist. Die Bodenreinigungsmaschine selbst ist nicht wiedergegeben.

Dieses Kehraggregat 1 umfaßt unterhalb einer Gehäuseabdekkung 5 eine antreibbare Kehrwalze 3 und eine an der gegenüberliegenden Seite vorgesehene Kehrband-Umlenkrollen-Anordnung 11, welche in Figur 1 in eingefahrener Position gezeigt ist.

In Figur 2 ist die Kehrband-Umlenkrollen-Anordnung 11 in ausgefahrener Position wiedergegeben, wobei Teile der Gehäuseabdeckung 5 zur besseren Darstellung weggelassen sind.

Die Kehrband-Umlenkrollen-Anordnung 11 weist dabei zwei versetzt zueinander liegende und zwei Umlenkstellen 13' bildende Umlenkrollen 13 auf, die über einen Kehrbandträger 15 gehalten sind. Entsprechend der Pfeildarstellung 17 kann dabei ein Basisträger 19 mit nachfolgend noch im einzelnen erörterten Borstenhalterelementen umlaufend angetrieben werden, um bei Vorwärtsfahrt des Kehraggregates 1 entsprechend der Pfeildarstellung 21 über das Kehrband Schmutz und Bodenverunreinigungen von außen nach innen und dann weiter beispielsweise zu einer nachlaufenden und nicht näher dargestellten Kehrwalze und darüber in einen Schmutzbehälter weiterzubefördern.

In Figur 3 ist dabei das Kehraggregat in Stirnseitenansicht bezogen auf das Kehrband dargestellt, woraus auch ersichtlich ist, daß das Kehrband mit seinen Borsten 23 unter einem spitzen Winkel α zum Boden in Fahrtrichtung nach vorne geneigt ausgerichtet ist, um zu gewährleisten, daß der entsprechend der Drehrichtung der Borsten einwärts geführte Schmutz auf der in Fahrtrichtung hinteren Kehrwandseite nicht wieder nach außen zurückgeführt wird, sondern zusammen mit der von der Tellerwalze in Gegendrehrichtung im mittleren Bereich des Kehraggregates zusammengeführten Schmutz über eine nachlaufende Hauptkehrwalze aufzunehmen und in einem Schmutzfach abzulagern.

Der Antrieb des Kehrbandes erfolgt in dem Ausführungsbeispiel nach den Figuren 1 bis 3 über ein Zahn- oder Kettenrad 25, welches zumindest indirekt über einen nicht näher dargestellten Motor angetrieben wird.

Nachfolgend wird auf die unterschiedlichen Möglichkeiten der Ausgestaltung eines derartigen Kettenbandes eingegangen.

Bei dem Ausführungsbeispiel gemäß den Figuren 4 und 5 besteht das Kehrband aus einem Basisträger 19 in Form von Borstenhalterelementen 27, die vorzugsweise aus Kunststoff bestehen. Diese Borstenhalterelemente 27 weisen vor allem die Funktion von Abstandshalterelementen 26 auf, worauf nachfolgend noch eingegangen wird. Die Abstandshalterelemente 26, die im gezeigten Ausführungsbeispiel gleichzeitig auch die Borstenhalterelemente 27 bilden, sind scharnierartig miteinander verbunden, wozu die Borstenhalterelemente 27 beispielsweise mit an ihrer in Umlaufrichtung vorlaufenden Seite zwei in Axialrichtung versetzt zueinander liegenden Hülsen 29 versehen sind, zwischen denen jeweils eine entsprechende, in Umlaufrichtung an der anderen Seite des betreffenden Borstenhalterelementes ausgebildete Hülse 31 eingreift. Die Axialhöhe der dazwischen eingreifenden Hülse 31 entspricht dem Axialabstand der beiden Hülsen 29. Durch Verwendung von in die Bohrungen 33 der Hülsen 29 und 31 einsetzbaren Bolzen 35, insbesondere Stahlbolzen 35, kann so eine endlose Gelenkkette 37 hergestellt werden, bei der die einzelnen Abstandshalter- oder Borstenhalterelemente um Gelenkachsen 36 zueinander verschwenkt werden können, die durch die Bolzen 35 gebildet sind. Die Bolzen 35 werden dabei in geeigneter Weise gegen ein axiales Verrutschen gesichert.

An der Unterseite der Borstenhalterelemente 27 sind in mehreren Reihen Borsten 23 verankert, vorzugsweise eingegossen oder verschweißt, wie dies lediglich in Figur 5 dargestellt ist.

Dabei ist vorgesehen, daß zumindest eine oder zwei in Arbeits- und Kehrrichtung vorlaufende Borstenreihen 45 aus weicheren und längeren Borstenelementen bestehen, an die sich nachlaufend zumindest eine Borstenreihe, im gezeigten Ausführungsbeispiel drei Borstenreihen 47, mit demgegenüber kurzen dimensionierten und härteren Borsten 23 anschließen.

Dies bietet unter anderem die Möglichkeit, bei einer zumindest teilweise unter Eigengewicht auf dem Boden sich abstützender Kehrband-Umlenkrollen-Anordnung 11, daß die Abstützkräfte der Kehrband-Umlenkrollen-Anordnung 11 zumindest weitgehend durch die härteren Borstenreihen 47 aufgenommen werden, wobei durch die längere Ausgestaltung der vorderen Borstenreihen 45 diese in Vorlaufrichtung weiter nach vorne wegragen und sich damit schräger zum Boden einstellen können. Durch die härteren Borsten wird also der exakte Abstand zum Boden hergestellt, so daß keine separaten Stützrollen zwingend notwendig sind, auch wenn hierüber ein entsprechender Abstand eingestellt werden könnte. Durch die unterschiedlichen Borstenlängen ergeben sich auch zwei Kehrebenen, so daß der Schmutz, falls er durch die erste Ebene hindurchdringt, mit der zweiten Kehrebene mitgenommen werden kann.

Um zu gewährleisten, daß sich die erwähnten Borsten 23 insbesondere bei höherem Arbeitstempo in dem Bereich zwischen den beiden Umlenkrollen 13, d.h. zwischen den beiden Umlenkstellen 13', nicht gegen die Fahrtrichtung umlegen und dadurch wirkungslos werden, sind die Abstandshalterelemente 26, die im gezeigten Ausführungsbeispiel nach den Figuren 4 und 5 gleichzeitig auch die Borstenhalterelemente 27 bilden, mit in Umlaufrichtung vor- und nachlaufenden Anlageflächen 51 und 52 versehen. Zumindest in dem Umlaufbereich zwischen den Umlenkrollen 13 liegen zwei benachbarte Borstenhalterelemente 27 mit ihren aneinander grenzenden Anlageflächen 51, 52 in zueinander definierter Kontaktlage. In diesem erläuterten Ausführungsbeispiel ist also nicht nur die Gliederkette steif ausgebildet, sondern zudem vorgesehen, daß die zweite Borstenreihe vergleichsweise harte Stützborsten aufweist, die verhindern, daß die weichen vorauslaufenden Kehrborsten in Fahrtrichtung nach hinten einwärts wandern und damit ihre Wirkung verlieren.

Im gezeigten Ausführungsbeispiel sind an diesen Anlageflächen 51, 52 wechselweise ineinander passende Selbstzentriereinrichtungen 55 ausgebildet, die in Querschnittsform keilförmig gestaltet sind. Im gezeigten Ausführungsbeispiel nach den Figuren 4 und 5 ist beispielsweise in vorlaufender Richtung ein oberer und unterer keil- oder prismenförmiger und sich beispielsweise im wesentlichen in Horizontalrichtung erstreckender Vorsprung 57 vorgesehen, der in entsprechende keilförmige Vertiefungen 59 in der benachbarten Anlagewand eines benachbarten Borstenhalterelementes 27 eingreift.

Da die Anlageflächen 51, 52 bzw. die Selbstzentriereinrichtung 55 beispielsweise unter Ausbildung der erwähnten Vorsprünge 57 und Vertiefungen 59 gegenüber der durch die Gelenkachsen 36 gebildeten Zug- und Umlaufebene, längs der die Kraftübertragung zur Fortbewegung der Gliederkettenelemente 38 erfolgt, außenliegend angeordnet sind, wird dadurch verhindert, daß in Betriebstellung die einzelnen Glieder der so gebildeten Gelenkkette 37, also die Abstands- oder Borstenhalterelemente 26, 27 entgegen der Fahrtrichtung eingebaucht werden können.

Insbesondere durch die erwähnten Selbstzentriereinrichtungen 55 aber auch durch den flächigen Anlagedruck zwischen zwei benachbarten Anlageflächen 51, 52 wird zudem eine Torsionsbewegung der Borstenhalterelemente 27 unterbunden oder zumindest gegenüber herkömmlichen Lösungen stark verringert, um den erwähnten Nachteil zu vermeiden, daß sich die Borsten insbesondere bei höheren Arbeitsgeschwindigkeiten unter den Kehrbandstrang nach hinten umlegen können.

Durch die spezifische Ausgestaltung kann vor allem - was gewünscht wird - ferner sichergestellt werden, daß die Borsten mit einem Winkel von mehr als 45°, beispielsweise 60° bis 75°, gegenüber der Bodenfläche ausgerichtet und selbst in dieser steilen Ausrichtung während des Betriebes nicht nach hinten umgelegt werden können.

Wie ferner aus dem Ausführungsbeispiel auch hervorgeht, kann das erwähnte Zahn- oder Kettenrad 25 an den nach oben hin überstehenden Hülsen 29 angreifen, und dadurch die so gebildete Gelenkkette mit dem Kehrband in Antriebsrichtung antreiben.

Bei dem Ausführungsbeispiel gemäß Figuren 6 und 7 wird eine herkömmliche Gelenkkette 37 verwendet, deren Kettenelemente 38 über zur Gelenkkette 37 gehörende Gelenkbolzen 35 miteinander verbunden sind.

In eine derartige beispielsweise aus Stahl bestehende Gelenkkette 37 können dann die einzelnen bevorzugt aus Kunststoff bestehenden Borstenhalterelemente 27 angebracht werden, beispielsweise mittels eines Klippverschlusses 63, der zwischen zwei Gelenkbolzen der Gliederketten seitlich einsteckbar ist, so daß die Klipparme 65 zwei benachbart zueinander liegende Gelenkbolzen oder darauf sitzende Hülsen nach Art eines Schnappverschlusses hintergreifen.

Im Ausführungsbeispiel sind die Borstenhalterelemente 27 wiederum so bemessen, daß in dem geraden Kehrabschnitt zwischen zwei Umlenkrollen die jeweils vor- und nachlaufenden Anlageflächen 51 und 52 der Borstenhalterelemente 27 in fester Anlage zueinander zu liegen kommen, um die gewünschte stabilisierende und ein Ausbauchen gegenüber der Räumrichtung verhindernde Lage einnehmen zu können.

Bei dem Ausführungsbeispiel gemäß Figuren 8 und 9 berühren sich, in Abweichung zu dem Ausführungsbeispiel nach Figuren 6 und 7, die Anlageflächen 51, 52 nicht vollflächig, sondern lediglich über die an den gegenüberliegenden Seiten ausgebildeten Selbstzentriereinrichtungen 55 in Form zweier Vorsprungsreihen 57, die mit entsprechenden Vertiefungen 59 an der benachbarten Anlagefläche eines nächsten Borstenhalterelementes 27 eingreifen. Durch derartige Selbstzentriereinrichtungen 55 wird einer Torsionsbewegung aufgrund der formschlüssigen Verbindung zweier benachbarter Borstenhalterelemente 27 noch besser entgegengewirkt. Zusätzlich wird durch diese Ausbildung eine geringe Anlagefläche zwischen den Abstands- oder Borstenhalterelementen gewährleistet, was zu einer geringeren Schmutzunempfindlichkeit beiträgt.

Bei dem Ausführungsbeispiel gemäß den Figuren 10 und 11 wird als Basisträger keine Gelenkkette, sondern ein flexibles Bandmaterial 71 verwendet, welches nicht oder im wesentlichen nicht dehnbar ist.

Auf diesem flexiblen Bandmaterial 71 sind zur Ebene des Bandmaterials 71 versetzt liegend, und zwar zur Umlaufrichtung des flexiblen Bandmaterials 71 außenliegend, jeweils Borstenhalterelemente 27 ausgebildet, beispielsweise mittels Verschweißung oder Verklebung befestigt oder umgossen.

Auch diese Borstenhalterelemente 27 können wieder an ihren Anlageflächen 51, 52 vollflächig aneinander anliegen, oder aber mit entsprechenden Selbstzentriereinrichtungen 55 versehen sein. Im gezeigten Ausführungsbeispiel gemäß Figuren 10 und 11 bestehen die Selbstzentriereinrichtungen 55 aus einer Nut-Feder-Verbindung.

Wie aus dem erläuterten Ausführungsbeispiel hervorgeht, entspricht der Abstand zwischen den erwähnten Anlageflächen 51, 52 bzw. der entsprechende Abstand zwischen den Vertiefungen und den an der gegenüberliegenden Anlagefläche herausgebildeten Vorsprüngen exakt dem Maß, mit welchem die einzelnen Abstands- oder Borstenhalterelemente 26, 27 in Richtung des Stranges des Kehrbandes aufeinanderfolgend an diesem vorgesehen sind. Sofern der Abstand geringfügig größer gewählt wird oder leicht trapezförmig divergierende Anlageflächen aufweist, könnte zwischen den beiden Umlenkstellen das Kehrband sogar auf einer leicht gekrümmten, teilkreisförmigen Bewegungsbahn selbst ohne weitere Unterstützungsmaßnahmen geführt werden.

Schließlich kann bei Bedarf vorzugsweise an der Innenseite des umlaufenden Basisträgers zwischen den Umlenkrollen auch noch eine den Basisträger stützende Führungseinrichtung ausgebildet sein.

Nachfolgend wird auf ein abgewandeltes Ausführungsbeispiel gemäß den Figuren 12 bis 14 Bezug genommen, in welchem ebenfalls wieder eine Gelenkkette 37 dargestellt ist, die ähnlich dem Ausführungsbeispiel nach den in den Figuren 6 bis 9 aus gelenkig miteinander verbundenen Ketten- oder Gliederelementen 38 besteht.

An diesen Kettenelementen 38 sind Abstandshalterelemente 26 vorzugsweise wieder aus Kunststoff verankert, die gleichzeitig in diesem Ausführungsbeispiel ebenfalls wieder als Borstenhalterelemente 27 dienen.

Während bei dem Ausführungsbeispiel nach Figur 6 bis 9 ebenso wie bei dem Ausführungsbeispiel nach den Figuren 4 und 5 die zusammenwirkenden Anlageflächen 51, 52 bezogen auf die Gelenkachsen 33 in Fahrtrichtung des Kehraggregates vorlaufend angeordnet sind (um ein Ausbauchen entgegen der Fahrtrichtung nach hinten zu vermeiden), sind diese Anlageflächen 51, 52 bei dem Ausführungsbeispiel nach den Figuren 12 bis 15 nachlaufend angeordnet.

Durch diese in Fahrtrichtung nachlaufend gegenüber der durch die Achsbolzen 35 definierten Lage der Kette 37 angeordneten zusammenwirkenden Anschlagsflächen 51, 52 ergibt sich eine Art Verhakung jeweils zweier benachbarter Abstandhalterelemente 26, mit der Folge, daß dadurch ebenfalls ein Ausbauchen der Gelenkkette entgegen der Fahrtrichtung sicher vermieden wird. Das Prinzip des "Verhakens" wird also dadurch erzielt, daß sich jeweils zwei entsprechende Abschnitte 75 bzw. 76 zweier benachbarter Abstandshalterelemente 26 jeweils hintergreifen, so daß die zugehörigen Anschlagflächen 51, 52 umgekehrt ausgerichtet sind zu den Ausführungsbeispielen 4 bis 9. Damit ein derartiges Hintergreifen der Abschnitte 75, 76 möglich ist, sind die einzelnen Abstandshalterelemente mit entsprechenden Ausnehmungen 77 versehen, die jeweils einen Abschnitt 75 eines nächsten Abstandshalterelementes während des Einschwenkens aus seiner Bogenbahn von einem Umlenkrad in die gerade Kettenvorlaufbahn zwischen zwei Umlaufrädern eingreifen und mit dem über den Aufnahmeraum überstehenden weiteren Abschnitt 76 mit der dort ausgebildeten Anschlagfläche 51 zusammenwirken kann.

## Patentansprüche

1. Kehrband, insbesondere für eine Kehrband-Umlenkrollen-Anordnung, mit den folgenden Merkmalen
- mit einem in Form eines endlos umlaufenden und mit Borsten (23) besetzten Kehrbandstranges,
- der Kehrbandstrang umfaßt als Basisträger (19) ein flexibles dehnfestes Bandmaterial (71) oder eine Gelenkkette (37),
**gekennzeichnet durch** die folgenden weiteren Merkmale
- der Kehrbandstrang ist in dessen Umlaufrichtung in nebeneinander angeordnete Abstandshalterelemente (26) gegliedert, die auf dem Basisträger (19) angebracht oder Teil des Basisträgers (19) sind,
- die Abstandshalterelemente (26) sind jeweils mit einer vor- und einer nachlaufenden Anlagefläche (51, 52) versehen, mit der sie auf einer Umlaufstrecke zwischen zwei Umlenkstellen (13') zumindest in einem Teilflächenbereich an einer entsprechenden Anlagefläche (52 bzw. 51) eines benachbarten Abstandhalterelementes (26) anliegen, und
- die Anlageflächen (51, 52) liegen zu der durch die Bandebene oder die Ebene der Gelenkachsen (36) der Gelenkkette (37) definierten Zug- und Umlaufebene nach außen oder innen versetzt, um ein Ausbauchen des Kehrbandstranges entgegen der Fahrtrichtung zu verhindern oder zu begrenzen.

2. Kehrband nach Anspruch 1, **dadurch gekennzeichnet**, daß die Abstandshalterelemente (26) durch Borstenhalterelemente (27) gebildet sind.

3. Kehrband nach Anspruch 2, **dadurch gekennzeichnet**, daß die Borstenhalterelemente (27) an den Abstandshalterelementen (26) angebracht oder ausgebildet sind.

4. Kehrband nach Anspruch 3, **dadurch gekennzeichnet**, daß die Borstenhalterelemente (27) neben den Abstandshalterelementen (26) am Bandmaterial (71) oder der Gelenkkette (37) ausgebildet oder angebracht sind.

5. Kehrband nach einem der Ansprüche 1 bis 4, **dadurch gekennzeichnet**, daß zwei benachbarte Abstandshalterelemente (26) vorzugsweise in Form der Borstenhalterelemente (27) an ihren Anlageflächen (51, 52) in einem Kehrbereich zwischen zwei Umlenkstellen (13') vollflächig aneinander anliegen.

6. Kehrband nach einem der Ansprüche 1 bis 4, **dadurch gekennzeichnet**, daß zwei benachbarte Abstandshalterelemente (26) vorzugsweise in Form der Borstenhalterelemente (27) an ihren Anlageflächen (51, 52) in einem Kehrbereich zwischen zwei Umlenkstellen (13') mit einer Teilfläche aneinander anliegen.

7. Kehrband nach einem der Ansprüche 1 bis 6, **dadurch gekennzeichnet**, daß an den Anlagefläche (51, 53) wechselweise ineinandergreifende Zentriereinrichtungen (55) ausgebildet sind.

8. Kehrband nach einem der Ansprüche 1 bis 7, **dadurch gekennzeichnet**, daß an den Anlageflächen (51, 52) wechselweise ineinandergreifende Vorsprünge (57) bzw. Vertiefungen (59) ausgebildet sind.

9. Kehrband nach Anspruch 8, **dadurch gekennzeichnet**, daß die Vorsprünge (57) und die Vertiefungen (59) zumindest in einer Teilhöhe Keil- oder Prismenform aufweisen.

10. Kehrband nach einem der Ansprüche 1 bis 9, **dadurch gekennzeichnet**, daß an der jeweils einen Anlagefläche (51) zumindest zwei Vorsprünge (57) und an der jeweils gegenüberliegenden zweiten Anlagefläche (52) zumindest zwei Vertiefungen (59) vorgesehen sind.

11. Kehrband nach einem der Ansprüche 1 bis 10, **dadurch gekennzeichnet**, daß an jeder Anlagefläche (51) zumindest ein Vorsprung (57) und zumindest eine dazu versetzt liegende Vertiefung (59) ausgebildet sind, die mit entsprechenden Vertiefungen (59) und Vorsprüngen (57) an der benachbarten Anlagefläche (52) eines nächsten Abstandhalterelementes (26) eingreifen.

12. Kehrband nach einem der Ansprüche 1 bis 11**, dadurch gekennzeichnet**, daß sich die Vorsprünge (57) und die Vertiefungen (59) im wesentlichen mit Horizontalkomponenten über die Anlageflächen (51, 52) erstrecken.

13. Kehrband nach einem der Ansprüche 1 bis 12, **dadurch gekennzeichnet**, daß die Abstands- oder Borstenhalterelemente (26, 27) als Gelenkketten-Elemente (38) ausgebildet sind, die über eine Gelenk- oder Scharnierverbindung gelenkig miteinander verbunden sind.

14. Kehrband nach einem der Ansprüche 1 bis 13, **dadurch gekennzeichnet**, daß die Abstands- oder Borstenhalterelemente (26, 27) auf einer Gelenkkette (37) befestigbar sind.

15. Kehrband nach Anspruch 14, **dadurch gekennzeichnet**, daß die Abstands- oder Borstenhalterelemente (26, 27) mittels einer Klipp- oder Schnappverbindung (63) an einer Gelenkkette (37), vorzugsweise zwischen deren Gelenkbolzen (35) verankerbar sind.

16. Kehrband nach einem der Ansprüche 1 bis 12, **dadurch gekennzeichnet**, daß die Abstands- oder Borstenhalterelemente (26, 27) auf einem flexiblen Bandmaterial (71) sitzend ausgebildet, befestigt, vorzugsweise verschweißt oder verklebt sind.

17. Kehrband nach einem der Ansprüche 1 bis 16, **dadurch gekennzeichnet**, daß die Anlageflächen (51, 52) bezogen auf die durch die Bandebene oder die Ebene der Gelenkachsen (36) der Gelenke (37) definierten Zug- und Umlaufebene nach außen versetzt liegen, wobei in Umlaufrichtung der Gelenkkette (37) die entsprechende Anlagefläche (51) eines nachlaufenden Abstands- oder Borstenhalterelementes (26, 27) in Umlaufrichtung der Gelenkkette (37) und die damit zusammenwirkende Anlagefläche (52) eines vorauslaufenden Abstands- oder Borstenhalterelementes (26, 27) entgegen der Umlaufrichtung der Gelenkkette (37) ausgerichtet liegt.

18. Kehrband nach einem der Ansprüche 1 bis 16, **dadurch gekennzeichnet**, daß die Anlageflächen (51, 52) bezogen auf die durch die Bandebene oder die Ebene der Gelenkachsen (36) der Gelenke (37) definierte Zug- und Umlaufebene nach innen versetzt liegen, wobei in Umlaufrichtung der Gelenkkette (37) die entsprechende Anlagefläche (51) eines nachlaufenden Abstands- oder Borstenhalterelementes (26, 27) entgegen der Umlaufrichtung der Gelenkkette (37) und die damit zusammenwirkende Anlagefläche (52) eines vorauslaufenden Abstands- oder Borstenhalterelementes (26, 27) in Umlaufrichtung der Gelenkkette (37) ausgerichtet liegt.
